# EUROPÄISCHE PATENTSCHRIFT

(11) **EP 1 232 812 B1**
(45) Veröffentlichungstag und Bekanntmachung des Hinweises auf die Patenterteilung: **10.01.2007**
(21) Anmeldenummer: 01128583.0
(22) Anmeldetag: 30.11.2001
(51) Int. Cl.: B21J 15/06, B21J 15/28

(54) **Nietsetzgerät mit Einrichtung zum Abtransport abgerissener Nietstifte**
Rivet setting apparatus with means to control the removal of broken-off mandrels
Appareil de rivetage avec capteur de contrôle de l'évacuation des mandrins

(30) Priorität: 20.02.2001 DE 20103036 U
(43) Veröffentlichungstag der Anmeldung: 21.08.2002
(73) Patentinhaber: MS Verwaltungs- und Patentgesellschaft mbH, 49084 Osnabrück (DE)
(72) Erfinder: Solfronk, Antonin, CZ-39816 Albrechtice Nad Valtavo (CZ)
(74) Vertreter: Herden, Andreas F.

(56) Entgegenhaltungen:
- EP-A- 0 361 723
- EP-A- 0 454 890
- DE-U- 20 011 344
- US-A- 4 901 431
- US-A- 5 012 968
- US-A- 5 035 353
- US-A- 5 236 341

## Beschreibung

Die Erfindung betrifft ein Nietsetzgerät mit einem Griff zum manuellen Halten des Nietsetzgerätes und einer pneumatischen Einrichtung zum Abtransportieren abgerissener Nietstifte, gemäß Oberbegriff des Anspruchs 1.

Aus dem deutschen Gebrauchsmuster DE 298 22 652 ist ein Nietsetzgerät mit einer Einrichtung zum Abtransport abgerissener Nietstifte bekannt, bei welchem durch eine Betätigungseinrichtung am Griff des Nietsetzwerkzeugs der Luftstrom zum Abtransport der abgerissenen Nietstifte unterbrochen bzw. abgestellt werden kann. Obwohl dieses Nietsetzwerkzeug hervorragende Eigenschaften in Bezug auf das Einsparen von Pneumatikfluid hat und sich bereits durch die eingesparten Energiekosten nach kurzer Zeit selbst amortisiert, besteht ein stetes Bestreben, derartige Nietsetzgeräte, insbesondere im Hinblick auf deren Verbrauch an Druckluft bzw. Energie weiter zu verbessern.

Es wurde festgestellt, dass in überraschender Weise der Verbrauch von Pneumatikfluid noch weiter herabgesetzt werden kann, wenn die pneumatische Einrichtung zum Abtransportieren abgerissener Nietstifte durch eine Sensoreinrichtung steuerbar ist, welche das Vorhandensein oder das Nichtvorhandensein eines Nietstiftes erfasst. Dieser überraschenden Erkenntnis trägt das in Anspruch 1 definierte Nietsetzgerät Rechnung. In überaus vorteilhafter Weise kann die Sensoreinrichtung das Vorhandensein oder das Nichtvorhandensein eines Nietstiftes im Mundstück des Nietsetzgerätes erfassen und hierdurch erst dann die Zuführung von Pneumatikfluid, insbesondere Druckluft, zur Absaugeinrichtung auslösen, wenn der Nietstift eines Niets in das Werkzeug eingeführt ist. Hierdurch wird der Nietstift durch den erzeugten Unterdruck sicher im Nietsetzwerkzeug gehalten, sobald dieser von vorne in das Mundstück eingeführt wurde und wird ferner der abgerissene Nietstift sicher nach dem Nietsetzvorgang abtransportiert.

Mit einem weiteren Sensor zur Erfassung des Abtransportes abgerissener Nietstifte, welcher sich bei einer besonders bevorzugten Ausführungsform im Bereich des Endes des Nietsetzwerkzeugs befindet und den Durchtritt des Nietstiftes, hin zu einem Auffangbehälter oder zu einer Leitung zu einem zentralen Sammelbehälter erfasst, kann dem Benutzer der korrekte Abtransport kenntlich gemacht und dieser über ein korrektes Funktionieren unterrichtet werden.

Dies kennntlich machen kann beispielsweise schon durch das Abstellen der Zufuhr oder eine puliserende Zufuhr von Pneumatikfluid erfolgen, welches dann in der Regel akustisch durch den Benutzer wahrgenommen wird. Ferner kann eine optische Kontrollanzeige, beispielsweise in Form von Leuchtdioden oder eines LCD-Displays am Gerät dieses signalisieren und einem gegebenenfalls an das Nietsetzwerkzeug angeschlossenem Computer weiterleiten, wodurch ein Fehlerprotokoll für das entsprechende Gerät geführt werden kann.

Ein bevorzugter Sensor umfaßt einen pneumatischen Sensor, insbesondere in Form eines Fühlers, der einem pneumatischen Sperrventil zugeordnet ist.

Ein besonders verschleißfreier Sensor findet in Form eines optischen Sensors Verwendung, insbesondere in Form einer Lichtschranke oder Reflexmesseinrichtung, welche entweder durch den eingefügten Nietstift unterbrochen wird oder einen Rückreflex zum optischen Fotoempfänger auslöst.

Eine besonders kostengünstige Bauform umfaßt einen elektrischen Taster oder Schalter zur Auslösung eines elektrisch betätigbaren Ventils. Hierbei kann gegebenenfalls auf eine elektrische Steuereinrichtung verzichtet werden, wenn der elektrische Taster oder Schalter das elektrisch betätigbare Ventil direkt ansteuert.

In besonders vorteilhafter Weise kann der optische Sensor und der elektrische Taster oder Schalter mit einer elektrischen oder elektronischen Steuereinrichtung verbunden sein, welche das elektrisch betätigbare Ventil ansteuert. Hierdurch können Verzugs- oder Verzögerungszeiten eingestellt werden, während welcher das Pneumatikfluid der Einrichtung zum Abtransport noch zugeführt wird, wenn bereits der Nietstift durch den Abreißvorgang nicht mehr in Wirkverbindung mit dem Sensor steht. Ferner kann mittels dieser elektrischen oder elektronischen Steuereinrichtung auch die Menge der zur Verfügung gestellten Druckluft gesteuert werden, wenn das elektrisch betätigbare Ventil neben einer geschlossenen und vollständig geöffneten Stellung auch noch eine oder mehrere Stellungen mit teilweiser Öffnung aufweist. Hierdurch kann beispielsweise eine reduzierte Menge an Druckluft dann zugeführt werden, wenn der Niet nur in einer Stellung im Mundstück zu halten ist und kann direkt nach dem Abrißvorgang die Druckluft erhöht werden, um den abgerissenen Nietstift sicher abzutransportieren.

In weiterer vorteilhafter Ausgestaltung kann die Sensoreinrichtung einen hydraulischen Geber für ein hydraulisch gesteuertes Pneumatikventil umfassen.

Mit einem induktiven Sensor kann die elektrische bzw. elektronische Steuereinrichtung ebenfalls dauerhaft und sicher angesteuert werden.

Mit einem niedrigeren Stromverbrauch kann die Sensoreinrichtung in der Regel dann betrieben werden, wenn diese an Stelle des induktiven Sensors eine kapazitiven Sensor umfaßt.

Eine weitere einfache Ausführungsform kann einen mechanischen Geber umfassen, der beispielsweise mittels einer Schubstange oder einem flexiblen, druckübertragenden Draht oder Bowdenzug ein pneumatisches Sperrventil ansteuert.

In vorteilhafter Weise wird die elektrische oder elektronische Steuereinrichtung mittels Akkumulatoren gespeist, welche durch eine Induktionsschleife und/oder Kondensatorplatten und eine mit der Induktionsschleife und/oder den Kondensatorplatten verbundenen Ladeschaltung ladbar ist. Bei dieser Ausführungsform kann die Ladeschaltung mittels elektrischer, magnetischer, insbesondere elektromagnetischer Wechselfelder gespeist werden, welche beispielsweise in einer Abstellfläche des Nietsetzgerätes zur Verfügung gestellt werden. Hierdurch kann auf die bei einer alternativen Ausführungsform verwendeten Zuleitungen zur Versorgung mit elektrischer Energie weitestgehend verzichtet und ein nach außen hermetisch abgedichtetes und sehr wenig störanfälliges Nietsetzgerät bereitgestellt werden.

Auf die externen Ladeeinrichtungen kann dann verzichtet werden, wenn beispielsweise ein Magnete umfassender Rotor pneumatisch antreibbar ist, der beispielsweise in einer Zuführung von Pneumatikfluid angeordnet ist.

Wenn die elektrische oder elektronische Steuereinrichtung eine Einrichtung mit variablem Widerstand für Pneumatikfluid, insbesondere Druckluft, ansteuert kann hierdurch beispielsweise die Geschwindigkeit des angesteuerten Pneumatikkolbens und die des mit diesem in Verbindung stehenden Hydraulikkolbens angesteuert werden. Hierdurch kann die Setzgeschwindigkeit des Nietsetzvorgangs optimiert und an den jeweiligen Nietstift angepasst eingestellt werden.

Wenn ferner die Einrichtung mit variablem Widerstand den Magnete umfassenden Rotor sowie mindestens eine Spule enthält, wobei in der Spule deren Widerstand und/oder in diese eingespeiste Ströme steuerbar sind, kann der Nietsetzvorgang an der erhöhten Strömungsmenge und den hiermit verbundenen geänderten induzierten Strömen erfasst und nachfolgend auf optimale Werte geregelt werden.

Ein solcher Rotor in der Pneumatikfluidzuführung ist ebenfalls sehr vorteilhaft, da dieser bei dessen turbinenartigem Anlaufen für weiche und ruckfreie Bewegungen des Kolbensystems sorgt. Externe Druckschwankungen werden ebenfalls gemildert wodurch es zu einem Setzvorgang mit homogenerem Kraftverlauf, dies bedeutet mit höherer Qualität kommt.

Mit einer externen Einstelleinrichtung kann ferner die Zuggeschwindigkeit, insbesondere der Größe des jeweiligen Niets zugeordnet vorgegeben werden.

Die Erfindung wird nachfolgend anhand bevorzugter Ausführungsformen und unter Bezugnahme auf die beigefügten Zeichnungen näher beschrieben, in welchen
- Fig. 1: eine teilweise Querschnittsansicht eines pneumatisch-hydraulischen Nietsetzwerkzeugs zeigt,
- Fig. 2: eine teilweise Querschnittsdarstellung eines oberen Teils der bevorzugten Ausführungsform eines pneumatisch-hydraulischen Nietsetzwerkzeugs mit optischem Sensor zeigt,
- Fig. 3: eine weitere bevorzugte Ausführungsform eines pneumatisch-hydraulisch betriebenen Nietsetzwerkzeugs mit elektrischen Sensoren zeigt, und
- Fig. 4: eine nochmals weitere Ausführungsform eines pneumatisch-hydraulisch betätigbaren Nietsetzwerkzeugs mit mechanischen Sensoren darstellt.

### Detaillierte Beschreibung der bevorzugten Ausführungsformen

Bei der nachfolgenden Beschreibung der bevorzugten Ausführungsformen wird zunächst auf Fig. 1 Bezug genommen, welche eine teilweise Querschnittsansicht einer ersten bevorzugten Ausführungsform eines penumatisch-hydraulischen Nietsetzwerkzeugs zeigt.

Ein Pneumatikkolben 2 wird nach Betätigung eines Drückers 3 mit Pneumatikfluid, insbesondere Druckluft, beaufschlagt in Richtung des Pfeiles X verschoben und preßt dabei mittels des mit diesem starr verbundenen Hydraulikkolbens 4 Hydraulikfluid, insbesondere Hydrauliköl, aus dem unteren Hydraulikzylinder 5 in einen oberen Hydraulikzylinder 6 im Kopf des Nietsetzwerkzeugs 1, in welchem der Hydraulikkolben 7 in Richtung des Pfeils Y zurückbewegt wird. Der Hydraulikkolben 7 ist mit einem Futter 8 zugfest verbunden (siehe beispielsweise Figuren 2 bis 4), welches den hinteren Teil eines Niets 9, welcher auch als Nietstift bezeichnet wird, hält.

Beim Zurücktreten wird der Nietstift des Niet 9 abgerissen und durch einen Abführkanal 10, der sich zentral durch den Kopf des Nietsetzwerkzeugs 1 erstreckt, nach hinten, in einen Nietauffangbehälter 11 in Richtung des Pfeils Y transportiert. Die Zufuhr von Druckluft zum Abführkanal 10 ist dem Fachmann aus den vorstehend zitierten Schutzrechten bekannt und wird nicht detaillierter beschrieben.

Gemäß der Erfindung ist im Mundstück 12 des Nietsetzwerkzeugs 1 ein Sensor 13 angeordnet, mit welchem das Vorhandensein oder das Nichtvorhandensein eines Nietstifts eines Niet 9 im Mundstück 12 erfassbar ist.

Ein weiterer Sensor 14 ist vorzugsweise in der Nähe des hinteren Endes des Abführkanals 10 angeordnet und kann den Durchtritt eines abgerissenen Nietstifts eines Niets 9 erfassen.

Die Sensoren 13, 14 sind bei einer bevorzugten Ausführungsform optische Sensoren, welche in Form einer Lichtschranke oder Reflexmesseinrichtung erfassen, ob der Lichtstrahl unterbrochen wird oder sich die Intensität des rückreflektierten Lichtes ändert.

Fig. 2 zeigt beispielsweise einen optischen Sensor 13 in Form einer Lichtschranke, bei welcher ein optischer Sensor 15, Licht durch den Abführkanal 10, der entsprechende seitliche Öffnungen aufweist, hin zu einem optischen Empfänger 16 schickt, der mittels einer elektrischen Zuleitung 17, wie ebenfalls auch der optische Sender 15 mit einer elektronischen Steuereinrichtung 18 verbunden ist.

Wird der optische Sensor zur Erfassung der Rückreflexion verwendet, finden sich sowohl Sender 15 als auch Empfänger 16 vorzugsweise oberhalb des Abführkanals 10 und misst der Empfänger 16 die Rückflexion des Lichtes vom Sender 15.

In alternativer Ausgestaltung, wie in Fig. 3 dargestellt, umfasst der Sensor 13 einen induktiven Sensor, welcher die Induktionsänderung in einer Induktionsspule 19, welche den Abführkanal 10 konzentrisch umgibt, erfasst.

Statt der Induktionsspule 19 können zu beiden Seiten des Abführkanals 10 auch Kondensatorplatten angeordnet sein, mittels welcher die durch Einfügen des Nietstifts hervorgerufene kapazitive Änderung erfassbar ist. Hierdurch wird ein kapazitiver Sensor bereitgestellt, bei welchem der Abführkanal 10 vorzugsweise jeweils zu den Kondensatorplatten 19 hin Öffnungen aufweist.

In bevorzugter Weise ist der Sensor 13 nahe bei dem Futter 8 angeordnet, welches sich wiederum in bevorzugter Weise nahe hinter der Einschraubhülse 20 befindet, um auf diese Weise auch Niete mit kurzen Nietstiften korrekt verarbeiten zu können.

Dem Abführkanal 10 wird aus einem Ringraum 21 Druckluft zum Abtransport abgerissener Nietstifte zugeführt, wobei dieser Ringraum 21 durch eine pneumatische Zuleitung gespeist wird, in welcher sich ein steuerbares Ventil 22 befindet.

Bei der in Fig.2 dargestellten Ausführungsform umfasst das Pneumatikventil 22 einen kugelförmigen Schließkörper 23, der durch die Kraft eines Elektromagneten 24 aus seiner dichtenden Anlage am Ventilkörpersitz 25 nach unten bewegbar ist. Der Ventilsitz 25 befindet sich am oberen Ende einer sich verengenden zylindrischen Bohrung, welche sich nach unten, insbesondere in den Innenraum des spulenförmigen Elektromagneten 24 erstreckt. Durch die Freigabe des Ventilsitzes 25 kann Druckluft in den Ringraum 21 und von dort durch eine in den Figuren nicht dargestellte seitliche Bohrung des Abführkanals vom Ringraum aus in den Abführkanal gelangen. Zu diesem Zweck ist der Elektromagnet 24 mit der elektronischen Steuereinrichtung 18 leitend verbunden.

Es liegt im Rahmen der Erfindung, das elektromechanische Pneumatikventil 22 auch mit anderer Größe oder dem Fachmann bekannter Ausgestaltung an anderem Ort in der Zuleitung zum Ringraum 21, vorzugsweise innerhalb des Nietsetzgerätes 1, oder ferngesteuert auch außerhalb des Nietsetzgerätes 1 anzuordnen.

Die elektronische Steuerschaltung 18 wird von einer Batterie, vorzugsweise einer wiederaufladbaren Batterie 26 gespeist, welche, wie die elektronische Steuereinrichtung im Bereich des Griffs des Nietsetzwerkzeugs 1 unter einer abnehmbaren Abdeckung 27 angeordnet ist. Hierdurch kann die Batterie 26 bzw. die elektronische Steuerschaltung 18 ausgetauscht werden.

Zur Aufladung der wiederaufladbaren Batterie 26 können am unteren Ende des Nietsetzgerätes 1 Kondensatorplatten 27 angeordnet sein, welche mit dem dort erzeugten elektrischen Wechselfeld eine Ladeschaltung in der elektronischen Steuereinrichtung 18 Wechselspannung über Zuleitungen 28 zuführen, welche gleichrichtet und zum Aufladen der Batterie 26 dieser als Gleichspannungssignal gesteuert zuführt wird.

Mit einem externen elektromagnetischen oder magnetischen Wechselfeld können ferner Spulen 29 gespeist werden, welche alternativ oder zusätzlich den in diesen induzierten Wechselstrom der elektronischen Steuerschaltung 18 zur Aufladung der Batterien 26 zuführen.

Wird innerhalb der Induktionsspule 29 ein magnetischer bzw. Magnete 30 umfassender Rotor 31 mit Lüfterradschaufeln angeordnet, kann bei dessen Drehung in den Spulen 29 Wechselstrom induziert werden, welcher zur Ladung der Batterien 26 verwendbar ist. Hierdurch wird ein pneumatischelektrischer Energiewandler bereitgestellt.

In einer besonders bevorzugen Ausführungsform ist dieser Rotor 31 in einer Kammer 32 angeordnet, durch welche das Pneumatikfluid bzw. die Druckluft hindurch zu einer Zuführleitung 33 strömt, mit welcher das Nietsetzwerkzeug 1 gespeist wird.

Sobald ein Niet 9 in das Mundstück 12 eingesetzt wird, erfasst dies der Sensor 13 und signalisiert das Vorhandensein des Nietstifts der elektronischen Steuereinrichtung 18. Welche daraufhin das pneumatische Ventil 22 öffnet.

Bei einer besonders bevorzugten Ausführungsform kann die Stellung des Schließkörpers 23 durch den durch den Elektromagneten 24 geschickten Strom derart beeinflusst werden, dass ein vollständiges Verschließen, ein vollständiges Öffnen und ein teilweises Öffnen des pneumatischen Zuführkanals bewirkt wird.

Bei eingesetztem Nietstift wird bei dieser Ausführungsform eine teilweise Öffnung des pneumatischen Ventils 22 durch einen vordefinierten Strom durch den Magneten 24 derart bewirkt, dass der eingesetzte Niet 9 sicher an seinem Platz gehalten wird. Durch diese Strömung von Druckluft wird der Rotor 31 in Bewegung gesetzt und induzieren die Magnete 30 in den Induktionsspulen 29 elektrische Ströme, welche zur Aufladung der wiederaufladbaren Batterie 26 nutzbar ist.

Wird zur Durchführung des Nietsetzvorgangs der Drücker 3 eingedrückt und bewegt dieser eine Ventilstange 34 zur Zuführung von Druckluft zum Pneumatikzylinder 2, kommt es zu einer erhöhten Strömung und einer erhöhten Drehzahl des Rotors 31, welche durch die erhöhte Frequenz der induzierten Ströme durch die elektronische Steuereinrichtung 18 erfassbar ist.

Signalisiert der Sensor 13, dass der abgerissene Nietstift nicht mehr an seinem Platz ist oder durch Erfassung der erhöhten Drehzahl des Rotors 31, schaltet die elektronische Steuereinrichtung 18 das Pneumatikventil 22 in dessen vollständig geöffnete Position und kommt es hierdurch zu einer erhöhten Zuführung von Pneumatikfluid, welches zu einem sicheren Abtransport des abgerissenen Nietstifts in Richtung Y und an dem Sensor vorbeiführt. Ferner kann die elektronische Steuereinrichtung eine Verzögerungsschaltung umfassen, mittels welcher die erhöhte Zufuhr von Druckluft für einen Zeitraum aufrecht erhalten wird, welcher zum sicheren Abtransport des Nietstifts nötig ist.

Diese Betriebszustände können mit Leuchtdioden 35, 36 dem Benutzer angezeigt werden. Bei einer bevorzugten Ausführungsform leuchtet die Leuchtdiode 35 grün, sobald ein Niet 9 in das Mundstück 12 eingesetzt wurde.

Eine Leuchtdiode 36 leuchtet rot, falls nach Durchführung des Nietsetzvorgangs der abgerissene Nietstift nicht den Sensor 14 passiert hat. Ferner kann zur Signalisierung eines unkorrekten Abtransportes eine in den Figuren nicht dargestellte akustische Warneinrichtung, wie beispielsweise ein Summer von der elektronischen Steuerschaltung 18 betätigt werden.

Zur Durchführung eines korrekten Setzvorgangs kann die Geschwindigkeit des zum Pneumatikkolben 2 strömenden Pneumatikfluids durch die Drehzahl des Rotors 31 eingestellt werden.

Mit Erfassung der Rotationsfrequenz 31 aufgrund der Frequenz der induzierten Induktionsströme ist die elektronische Steuereinrichtung 18 in der Lage, das eingeströmte Luftvolumen zu messen bzw. zu steuern. Die Steuerung des eingeströmten Luftvolumens erfolgt durch eine Strombeaufschlagung der Induktionsspule 29, welche hierdurch gebremst werden und die durchströmende Luftmenge vermindern. Ferner kann die Drehzahl des Rotors 31 durch Veränderung des elektrischen Widerstands, welcher durch die Steuerschaltung 18 an die Spulen 29 gelegt wird, beeinflusst werden.

Durch eine Rändelrad 37, welches am Drücker 3 angebracht ist, wird ein in den Figuren nicht dargestellter Widerstand verändert, welcher von der Steuerschaltung 18 abgefühlt wird und in dieser einen spannungsabhängigen Oszillator steuert. Eine Vergleichsschaltung in der Steuereinrichtung 18 sorgt dafür, dass die Drehfrequenz des Rotors 31 nicht die Frequenz des mit dem Drücker 37 eingestellten spannungsgesteuerten Oszillators überschreitet, so dass mit dem Rändelrad 37 die Rücktrittsgeschwindigkeit des hydraulischen Kolbens 7 und somit des Nietsetzvorgangs einstellbar ist.

Verschiedene Nietsetzgeschwindigkeiten sind bei einer besonders bevorzugten Ausführungsform einrastenden Stellungen des Rändelrads 37 sowie bestimmten Nietgrößen zugeordnet. Hierdurch kann mittels Einstellung am Drücker 37 eine optimale Nietsetzgeschwindigkeit für verschieden große und verschieden feste Niete eingestellt werden.

Eine besonders einfache Ausführungsform des Nietsetzgeräts 1 umfasst einen pilzförmigen Geber 38, welcher zu einem Teil in den Abführkanal 10 seitlich hineinragt.

Dieser mechanische Sensor 13 kann als Hydraulikkolben ausgebildet sein, welcher eine hydraulische Zuleitung zum Pneumatikventil 22 ansteuert. Der Ventilquerschnitt kann dort durch einen in den Figuren nicht dargestellten hydraulisch gesteuerten Kolben wie vorstehend beschrieben verändert werden.

In alternativer Ausgestaltung verschieb der pilzförmige Geber einen Bowdenzug, der den Ventilkörper des Ventils 22 bewegt oder steuert der pilzförmige Geber einen elektrischen Schalter oder Taster an, welcher wie vorstehend beschrieben mit der elektronischen Steuerschaltung 18 in Wirkverbindung steht, um die vorstehend beschriebenen Nietsetzfunktionen durchzuführen.

## Patentansprüche

1. Nietsetzgerät mit einem Griff zum manuellen Halten des Nietsetzgerätes und einer pneumatischen Einrichtung (10, 21, 22, 23, 24, 25) zum Abtransportieren abgerissener Nietstifte, durch welche abgerissene Nietstifte abtransportierbar sind, welche
**dadurch gekennzeichnet ist,**
**daß** die pneumatische Einrichtung (10, 21, 22, 23, 24, 25) zum Abtransportieren abgerissener Nietstifte durch eine Sensoreinrichtung (3) steuerbar ist, welche das Vorhandensein oder das Nichtvorhandensein eines Nietstiftes eines Niets (9) erfaßt, so dass die Zuführung von Pneumatikfluid erst ausgelöst wird, wenn der Nietstift eines Niets in das Werkzeug eingeführt ist.

2. Nietsetzgerät nach Anspruch 1, **dadurch gekennzeichnet, daß** die Sensoreinrichtung (3) das Vorhandensein oder das Nichtvorhandensein eines Nietstiftes im Mundstück (12) des Nietsetzgerätes (1) erfaßt.

3. Nietsetzgerät nach Anspruch 1 oder 2, **dadurch gekennzeichnet, daß** die Sensoreinrichtung (3) mit einer Ventileinrichtung (22) in Wirkverbindung steht, wodurch Pneumatikfluid, insbesondere Luft, der Einrichtung (10, 21, 22, 23, 24, 25) zum Abtransportieren zuführbar ist, wenn ein Niet (9) in das Nietsetzgerät (1) eingesetzt ist.

4. Nietsetzgerät nach Anspruch 1, 2 oder 3, ferner **gekennzeichnet durch** einen weiteren Sensor (14) zur Erfassung des Abtransports des abgerissenen Nietstifts.

5. Nietsetzgerät nach Anspruch 1, 2, 3, oder 4, **dadurch gekennzeichnet, daß** die Sensoreinrichtung (3) einen pneumatischen Sensor, insbesondere in Form eines Fühlers eines pneumatischen Sperrventils (22) umfaßt.

6. Nietsetzgerät nach Anspruch 1, 2, 3, oder 4, **dadurch gekennzeichnet, daß** die Sensoreinrichtung (3) einen optischen Sensor (15, 16), insbesondere in Form einer Lichtschranke oder Reflexmeßeinrichtung umfaßt.

7. Nietsetzgerät nach Anspruch 1, 2, 3, oder 4, **dadurch gekennzeichnet, daß** die Sensoreinrichtung (3) einen elektrischen Taster oder Schalter (13, 38) zur Auslösung eines elektrisch betätigbaren Ventils (22) umfaßt.

8. Nietsetzgerät nach Anspruch 1, 2, 3, oder 4, **dadurch gekennzeichnet, daß** die Sensoreinrichtung (3) einen hydraulischen Geber (38) für ein hydraulisch gesteuertes Ventil (22) umfaßt.

9. Nietsetzgerät nach Anspruch 1, 2, 3, oder 4, **dadurch gekennzeichnet, daß** die Sensoreinrichtung (3) einen induktiven Sensor umfaßt.

10. Nietsetzgerät nach Anspruch 1, 2, 3, oder 4, **dadurch gekennzeichnet, daß** die Sensoreinrichtung (3) einen kapazitiven Sensor (19) umfaßt.

11. Nietsetzgerät nach Anspruch 1, 2, 3, oder 4, **dadurch gekennzeichnet, daß** die Sensoreinrichtung (3) einen mechanischen Geber (38) umfaßt, welcher ein pneumatisches Sperrventil (22) ansteuert.

12. Nietsetzgerät nach einem der vorstehenden Ansprüche, insbesondere einem der Ansprüche 4 bis 11, **dadurch gekennzeichnet, daß** eine elektrisch gespeiste Steuereinrichtung (18) einen Signalgeber (35, 36) bei nicht korrekt abtransportiertem Nietstift betätigt.

13. Nietsetzgerät nach Anspruch 12, **dadurch gekennzeichnet,**
**daß** die Steuereinrichtung (18) dazu geeignet ist das pneumatische Ventil (22) in mindestens drei Stellungen anzusteuern, einer ersten gesperrten Stellung, einer zweiten, vorzugsweise wenig Pneumatikfluid durchlassenden, teilgeöffneten Stellung und einer dritten vollständig geöffneten Stellung, um in der ersten Stellung nahezu kein Pneumatikfluid zu verbrauchen, in der zweiten Stellung vorzugsweise den eingesetzten Niet (9) mit einem bestimmten Verbrauch an Pneumatikfluid zu halten, welcher zum Halten des Niets (9) in im wesentlichen jeder Stellung des Niesetzgeräts (1) ausreicht, und in der dritten Stellung den abgerissenen Nietstift mit mehr Verbrauch an Pneumatikfluid als in der zweiten Stellung abzutransportieren.

14. Nietsetzgerät, nach
Anspruch 12 oder 13 **dadurch gekennzeichnet, daß** die elektrische oder elektronische Steuereinrichtung (18) mittels Akkumulatoren (26) gespeist ist, welche durch eine Induktionsschleife (29) und/oder Kondensatorplatten (27) und eine mit der Induktionsschleife (29) und/oder den Kondensatorplatten (27) verbundene Ladeschaltung ladbar ist, wobei die Ladeschaltung mittels elektrischer, magnetischer und insbesondere elektromagnetischer Wechselfelder speisbar ist.

15. Nietsetzgerät nach Anspruch 14, ferner
**gekennzeichnet durch** einen pneumatisch-elektrischen Energiewandler.

16. Nietsetzgerät nach Anspruch 14 oder 15, **dadurch gekennzeichnet, daß** die magnetischen Wechselfelder durch einen pneumatisch betätigten, Magnete (30) umfassenden Rotor (31) erzeugt werden.

17. Nietsetzgerät nach Anspruch 14, 15 oder 16, **dadurch gekennzeichnet, daß** der Magnete (30) umfassende Rotor (31) durch das dem Nietsetzgerät zugeführte Pneumatikfluid antreibbar ist.

18. Nietsetzgerät nach einem der
Ansprüche 12 bis 17 **dadurch gekennzeichnet, daß** die elektrische oder elektronische Steuereinrichtung (18) eine Einrichtung mit variablem Widerstand für Pneumatikfluid, insbesondere Druckluft, ansteuert.

19. Nietsetzgerät nach
Anspruch 18 **dadurch gekennzeichnet, daß** die Einrichtung mit variablem Widerstand den Magnete (30) umfassenden Rotor (31) sowie mindestens eine Spule (29) enthält, wobei der Widerstand der Spule und/oder die in diese eingespeiste Ströme, vorzugsweise durch die elektrische Steuereinrichtung (18) steuerbar sind.

## Claims

1. Rivet setting apparatus with a handle for manually holding the rivet setting apparatus and a pneumatic device (10, 21, 22, 23, 24, 25) for the removal of broken-off rivet pins, through which broken-off rivet pins can be removed, which is **characterised in that**
the pneumatic device (10, 21, 22, 23, 24, 25) for removal of broken-off rivet pins is adapted to be controlled through a sensor device (3) which detects the presence or the absence of a rivet pin of a rivet (9) in such a way that the supply of pneumatic fluid is only triggered when the rivet pin of a rivet is introduced into the tool.

2. Rivet setting device according to claim 1, **characterised in that** the sensor device (3) detects the presence or the absence of a rivet pin in the mouth piece (12) of the rivet setting apparatus (1).

3. Rivet setting apparatus according to claim 1 or 2, **characterised in that** the sensor device (3) is in operating connection with a valve device (22), whereby pneumatic fluid, particularly air, can be supplied to the device (10, 21, 22, 23, 24, 25) for removal if a rivet (9) is inserted into the rivet setting apparatus (1).

4. Rivet setting apparatus according to claim 1, 2 or 3, further **characterised by** a further sensor (14) for detecting the removal of the broken-off rivet pin.

5. Rivet setting apparatus according to claim 1, 2, 3 or 4, **characterised in that** the sensor device (3) comprises a pneumatic sensor, particularly in the form of a sensor of a pneumatic shut-off valve (22).

6. Rivet setting device according to claim 1, 2, 3 or 4, **characterised in that** the sensor device (3) comprises an optical sensor (15, 16), particularly in the form of a light barrier or reflex measuring device.

7. Rivet setting apparatus according to claim 1, 2, 3 or 4, **characterised in that** the sensor device (3) comprises an electric push button or switch (13, 38) for triggering an electrically actuated valve (22).

8. Rivet setting apparatus according to claim 1, 2, 3 or 4, **characterised in that** the sensor device (3) comprises a hydraulic sensor (38) for a hydraulically controlled valve (22).

9. Rivet setting apparatus according to claim 1, 2, 3 or 4, **characterised in that** the sensor device (3) comprises an inductive sensor.

10. Rivet setting apparatus according to claim 1, 2, 3 or 4, **characterised in that** the sensor device (3) comprises a capacitive sensor (19).

11. Rivet setting apparatus according to claim 1, 2, 3 or 4, **characterised in that** the sensor device (3) comprises a mechanical sensor (38) which controls a pneumatic shut-off valve (22).

12. Rivet setting apparatus according to one of the preceding claims, particularly one of the claims 4 to 11, **characterised in** than an electrically supplied control device (18) actuates a signal sensor (35, 36) if a rivet pin has not been correctly removed.

13. Rivet setting apparatus according to claim 12, **characterised in that**
the control device (18) is adapted to control the pneumatic valve (22) in at least three positions, a first closed position, a second partially open position preferably allowing the passage of only limited pneumatic fluid and a third fully open position, so as not to consume virtually any pneumatic fluid in the first position, to hold the inserted rivet (9) with a certain consumption of pneumatic fluid in the second position which suffices for the holding of the rivet (9) in essentially any position of the rivet setting apparatus (1), and to remove the broken-off rivet pin in the third position with more consumption of pneumatic fluid than in the second position.

14. Rivet setting apparatus according to claim 12 or 13, **characterised in that** the electrical or electronic control device (18) is supplied by means of accumulators (26) which are adapted to be charged through an induction loop (29) and / or condenser plates (27) and a charging circuit connected to the induction loop (29) and / or the condenser plates (27), whereby the charging circuit is adapted to be supplied by means of electric, magnetic and in particular electromagnetic alternating fields.

15. Rivet setting apparatus according to claim 14, further **characterised by** a pneumatic / electrical energy converter.

16. Rivet setting apparatus according to claim 14 or 15, **characterised in that** the magnetic alternating fields are generated by a pneumatically actuated rotor (31) comprising magnets (30).

17. Rivet setting apparatus according to claim 14, 15 or 16, **characterised in that** the rotor (31) comprising magnets (30) is adapted to be driven by the pneumatic fluid supplied to the rivet setting apparatus.

18. Rivet setting apparatus according to one of the claims 12 to 17, **characterised in that** the electrical or electronic control device (18) controls a device with variable resistance for pneumatic fluid, particularly compressed air.

19. Rivet setting apparatus according to claim 18,
**characterised in that** the device with variable resistance contains the rotor (31) comprising magnets (30) and at least one coil (29), whereby the resistance of the coil and / or the currents fed into this is / are preferably adapted to be controlled by an electrical control device (18).

## Revendications

1. Appareil de rivetage avec une poignée pour le maintien manuel de l'appareil de rivetage et une installation pneumatique (10, 21, 22, 23, 24, 25) pour l'évacuation des mandrins de rivet rompus, à travers laquelle les mandrins de rivet rompus peuvent être évacués,
**caractérisé en ce que**,
l'installation pneumatique (10, 21, 22, 23, 24, 25) pour l'évacuation des mandrins de rivet rompus peut être commandée par un dispositif de capteurs (3) qui détecte la présence ou l'absence d'un mandrin d'un rivet (9), de telle sorte que l'amenée de fluide pneumatique n'est déclenchée que lorsque le mandrin d'un rivet est introduit dans l'outil.

2. Appareil de rivetage selon la revendication 1, **caractérisé en ce que** le dispositif de capteurs (3) détecte la présence ou l'absence d'un mandrin de rivet dans l'embouchure (12) de l'appareil de rivetage (1).

3. Appareil de rivetage selon la revendication 1 ou 2, **caractérisé en ce que** le dispositif de capteurs (3) se trouve en liaison active avec une installation de clapets (22), grâce à quoi le fluide pneumatique, en particulier l'air, de l'installation (10, 21, 22 23, 24, 25) peut être amené pour l'évacuation, lorsqu'un rivet (9) est introduit dans l'appareil de rivetage (1).

4. Appareil de rivetage selon la revendication 1, 2 ou 3, **caractérisé en outre par** un autre capteur (14) pour la détection de l'évacuation du mandrin de rivet rompu.

5. Appareil de rivetage selon la revendication 1, 2, 3 ou 4, **caractérisé en ce que** le dispositif de capteurs (3) comprend un capteur pneumatique, en particulier sous la forme d'une sonde d'un clapet anti-retour pneumatique (22).

6. Appareil de rivetage selon la revendication 1, 2, 3 ou 4, **caractérisé en ce que** le dispositif de capteurs (3) comprend un capteur optique (15, 16), en particulier sous la forme d'une barrière lumineuse ou d'une installation de mesure réflexe.

7. Appareil de rivetage selon la revendication 1, 2, 3 ou 4, **caractérisé en ce que** le dispositif de capteurs (3) comprend un palpeur électrique ou commutateur (13, 38) pour déclencher un clapet (22) actionnable électriquement.

8. Appareil de rivetage selon la revendication 1, 2, 3 ou 4, **caractérisé en ce que** le dispositif de capteurs (3) comprend un transmetteur hydraulique (38) pour un clapet (22) à commande hydraulique.

9. Appareil de rivetage selon la revendication 1, 2, 3 ou 4, **caractérisé en ce que** le dispositif de capteurs (3) comprend un capteur inductif.

10. Appareil de rivetage selon la revendication 1, 2, 3 ou 4, **caractérisé en ce que** le dispositif de capteurs (3) comprend un capteur capacitif (19).

11. Appareil de rivetage selon la revendication 1, 2, 3 ou 4, **caractérisé en ce que** le dispositif de capteurs (3) comprend un transmetteur mécanique (38) qui commande un clapet anti-retour pneumatique (22).

12. Appareil de rivetage selon l'une quelconque des revendications précédentes, en particulier l'une quelconque des revendications 4 à 11, **caractérisé en ce qu'**une installation de commande (18) alimentée électriquement commande un poste transmetteur de signaux (35, 36) lorsqu'un mandrin de rivet n'est pas évacué correctement.

13. Appareil de rivetage selon la revendication 12, **caractérisé en ce que** l'installation de commande (18) est destinée à commander le clapet pneumatique (22) dans au moins trois positions, une première position verrouillée, une seconde position, partiellement ouverte, de préférence laissant passer peu de fluide pneumatique, et une troisième position entièrement ouverte pour ne consommer pratiquement pas de fluide pneumatique dans la première position, pour maintenir dans la seconde position de préférence le rivet introduit (9) avec une certaine consommation de fluide pneumatique, qui suffit à maintenir le rivet (9) dans essentiellement toute position de l'appareil de rivetage (1), et pour évacuer dans la troisième position le mandrin de rivet rompu avec une consommation de fluide pneumatique supérieure à celle de la seconde position.

14. Appareil de rivetage selon la revendication 12 ou 13, **caractérisé en ce que** l'installation de commande (18) électrique ou électronique est alimentée au moyen d'accumulateurs (26) qui peuvent être chargés par une boucle d'induction (29) et/ou des lames de condensateurs (27) et un raccordement de charge relié à la boucle d'induction (29) et/ou aux lames de condensateurs (27), moyennant quoi le raccordement de charge peut être alimenté au moyen de champs alternatifs électriques, magnétiques et en particulier électromagnétiques.

15. Appareil de rivetage selon la revendication 14, **caractérisé en outre par** un convertisseur d'énergie pneumatico-électrique.

16. Appareil de rivetage selon la revendication 14 ou 15, **caractérisé en ce que** les champs alternatifs magnétiques sont produits par un rotor (31) comprenant des aimants (30) actionnés pneumatiquement.

17. Appareil de rivetage selon la revendication 14, 15 ou 16, **caractérisé en ce que** le rotor (31) comprenant les aimants (30) peut être commandé par le fluide pneumatique amené à l'appareil de rivetage.

18. Appareil de rivetage selon l'une quelconque des revendications 12 à 17, **caractérisé en ce que** l'installation de commande (18) électrique ou électronique commande une installation avec résistance variable pour le fluide pneumatique, en particulier l'air comprimé.

19. Appareil de rivetage selon la revendication 18, **caractérisé en ce que** l'installation avec résistance variable contient le rotor (31) comprenant les aimants (30) ainsi que au moins une bobine (29), la résistance de la bobine et/ou les courants alimentés dans celle-ci pouvant être commandés de préférence par l'installation de commande électrique (18).
